# EUROPÄISCHE PATENTSCHRIFT

(11) **EP 1 400 759 B1**
(45) Veröffentlichungstag und Bekanntmachung des Hinweises auf die Patenterteilung: **25.03.2009**
(21) Anmeldenummer: 03090221.7
(22) Anmeldetag: 17.07.2003
(51) Int. Cl.: F24D 19/06

(54) **Befestigungsmittel**
Fixing means
Elément de fixation

(30) Priorität: 23.09.2002 DE 20214708 U
(43) Veröffentlichungstag der Anmeldung: 24.03.2004
(73) Patentinhaber: KERMI GmbH, 94447 Plattling (DE)
(72) Erfinder: Mollik, Ralf, 94526 Metten (DE)
(74) Vertreter: Köckeritz, Günter

(56) Entgegenhaltungen:
- EP-A- 0 990 857
- EP-A- 1 154 204
- BE-A- 1 007 444
- DE-A- 2 800 206
- DE-A- 19 811 846
- DE-C- 19 805 862
- NL-A- 7 610 145

## Beschreibung

Die Erfindung betrifft nach dem Oberbegriff des Anspruchs 1 einen Heizkörper mit einer Heizkörperabdeckung und mindestens einem zugehörigen Befestigungsmittel.

Heizkörper mit Heizkörperabdeckungen und Befestigungsmittel sind bekannt.

Aus der Druckschrift DE-GM 85 28 400.9 ist ein Befestigungselement bekannt, welches in Teilbereichen elastisch verformbar und im Restbereich starr ist. Es ist geeignet zum Befestigen eines Abdeckteils an einem Körper, dessen beide Ränder durch mindestens einen Steg miteinander verbunden sind, insbesondere zur Befestigung einer Heizkörperabdeckung an einem ein- oder mehrlagigen Plattenheizkörper. Diese Befestigungsmittel sind gekennzeichnet durch einen schmalen Haken, der über eine Strebe des Abdeckteils greift, der dann in eine Spannschräge übergeht, die mit Hilfe von Einführschrägen in die Stegöffnungen verspannt.

Ein gattungsgemäßes Befestigungsmittel ist aus der Druckschrift DE 297 04 868 U1 bekannt. Dieses Befestigungsmittel dient der Befestigung einer auf einem Heizkörper aufliegenden Zierabdeckung, welche durch Querschlitze voneinander beabstandete Stege aufweist und zur Vermeidung des Abhebens vom Heizkörper aufgrund von Verspannungen an mindestens einem zwischen den Schalen des Heizkörpers angeordneten und mit diesen verbundenen Abstandssteg festgelegt ist.
Das Befestigungsmittel besteht dabei aus einem auf wenigstens zwei Stegen der Zierabdeckung aufliegendem Basisteil, von dem zwei Federarme nach unten ragen, wobei ein Federarm eine einen Steg von unten hintergreifende Nase aufweist und der andere Federarm an der Unterseite des zwischen den Schalen des Heizkörpers vorgesehenen Abstandssteges mit leichtem Druck anliegt. Die Anbringung des Befestigungsmittels ist an die zwischen den Schalen des Heizkörpers vorzusehenden Abstandsstege gebunden.

In der EP-A-1154204 wird in Fig. 9c ein Befestigungselement dargestellt, das mit zwei Schenkeln elastisch an den Heizkörperplatten festgelegt ist. Das Kopfteil (7) liegt dabei auf zwei Kanten (11) des Abdeckgitters auf.

In der DE-A-19811846 sind die in den Abbildungen 4 und 5 dargestellten Befestigungselemente mit Kopfteilen ausgebildet, die auf mindestens zwei Stegen des Abdeckgitters aufliegen und schlüsselartige Flossen (24) aufweisen, während das Element in Fig. 5 nur einen Schenkel (88) aufweist.

Die Festlegung des Elementes erfolgt in beiden o.g. Fällen nicht durch Hintergreifen des oberen Sammelkanals des Heizkörpers.

Die Aufgabe der vorliegenden Erfindung besteht darin, einen Heizkörper mit Abdeckung und zugehörigem Befestigungsmittel der eingangs genannten Art zur Verfügung zu stellen, welcher die aus dem Stand der Technik bekannten Mittel verbessert und der ohne zusätzliche Mittel und Werkzeuge montiert werden kann.

Erfindungsgemäß wird diese Aufgabe durch die Merkmale des Anspruchs 1 gelöst. Vorteilhafte Ausbildungen der Erfindung sind in den zugehörigen Ansprüchen 2 bis 8 enthalten.
Demnach besteht das Befestigungsmittel aus einem auf wenigstens zwei Stegen der Heizkörperabdeckung aufliegendem Kopfteil mit einem davon senkrecht nach unten abgehenden Basisteil. Vom Basisteil gehen wenigstens zwei Schenkel aus, wobei mindestens ein Schenkel eine den oberen horizontalen Sammelkanal von unten zwischen zwei vertikalen Kanälen hintergreifende Nase aufweist. Vorzugsweise sind an beiden Schenkeln Nasen angeordnet. Dadurch wird eine Schnappverbindung mit der Heizkörperabdeckung und/oder dem Heizkörper ermöglicht, wobei von besonderem Vorteil ist, dass die Schnappverbindung lösbar ist.
In einer bevorzugten Ausführung ist zwischen dem Basisteil und den Schenkeln eine gelenkartige Verjüngung vorgesehen, die die Montage bei einem geringeren Abstand der Platten des Heizkörpers besonders vorteilhaft ermöglicht.

Von Vorteil sind auch die nach einem weiteren Merkmal am Kopfteil angeordneten nach unten zeigenden Mittel zu Stabilisierung und Verdrehsicherung des Befestigungsmittels. Diese können fortsatzartig und/oder stegartig und/oder punktförmig oder ähnlich ausgeführt sein und verhindern ein "Verdrehen" der Befestigungsmittel bei der Montage und dienen weiter der Zentrierung der Kopfteile nach der Montage in der oberen Abdeckung. Ein Verdrehen ist nicht mehr möglich.

Weitere Merkmale der vorliegenden Erfindung gehen aus der detaillierten Beschreibung der Ausführungsbeispiele hervor,
In den Zeichnungen zeigen:
- Figur 1:: Seitenansicht eines zweilagigen Heizkörpers mit oberer Abdeckung und Befestigungsmittel,
- Figur 2:: Seitenansicht eines mehrlagigen Heizkörpers mit oberer Abdeckung und Befestigungsmittel,
- Figur 3:: Seitenansicht eines zweilagigen Heizkörpers mit oberer Abdeckung und einer anderen Variante des Befestigungsmittels,
- Figur 4:: Seitenansicht eines einlagigen Heizkörpers mit oberer Abdeckung und einer weiteren Variante des Befestigungsmittels,
- Figur 5:: Seitenansicht eines einlagigen Heizkörpers mit oberer Abdeckung und einer weiteren Variante des Befestigungsmittels,
- Figur 6:: eine Variante eines Befestigungsmittels,
- Figur 7:: eine weitere Variante eines Befestigungsmittels,
- Figur 8:: eine weitere Variante eines Befestigungsmittels,
- Figur 9:: eine weitere Variante eines Befestigungsmittels.

Zur Montage des Befestigungsmittels werden diese durch die Querschlitze der Heizkörperabdeckung b hindurchgesteckt, wobei zunächst ein vom Basisteil 1.2, 2.2, 3.2 ausgehender Schenkel 1.3 oder 1.4, 2.3 oder 2.4, 3.3 oder 3.4 mit der Nase 1.5, 2.5, 3.5 den oberen horizontalen Sammelkanal a2 von unten zwischen zwei vertikalen Kanälen a3 der Platte a1 des Heizkörpers a hintergreift. Anschließend wird das Kopfteil 1.1, 2.1, 3.1 so weit heruntergedrückt, bis die Nase des anderen Schenkels 1.3 oder 1.4, 2.3 oder 2.4, 3.3 oder 3.4 den oberen horizontalen Sammelkanal a2 von unten zwischen zwei vertikalen Kanälen a3 der Platte a2 des Heizkörpers a hintergreift.
Die Befestigungsmittel 2 und 4 nach den Figuren 3 und 7 bzw. 4 und 8 weisen zwischen Basisteil 2.2 , 4.2 und Schenkeln 2.3 und 2.4 bzw. 4.3 und 4.4 eine gelenkartige Verjüngung 2.6, bzw. 4.6 auf, die die Montage bei einem geringeren Abstand der Platten a2 des Heizkörpers a zueinander oder zur Wand besonders vorteilhaft ermöglichen.

Das Befestigungsmittel 3 nach den Figuren 4 und 7 weist einen waagerechten Schenkel 3.3 und einen vom Basisteil 3.2 abgewinkelten Schenkel 3.4 auf. Dieses Befestigungsmittel ist bevorzugt für den Einsatz an einem einlagigen Heizkörper vorgesehen, wo der Schenkel 3.4 gegen die Wandbefestigung des Heizkörpers gepresst wird. Der Schenkel 3.3 greift dabei mit der Nase 3.5 unter des oberen Sammelkanal a2 zwischen zwei vertikalen Kanälen a3.

## Patentansprüche

1. Heizkörper mit einer Abdeckung und mindestens einem zugehörigen Befestigungsmittel, wobei das Befestigungsmittel für eine auf dem Heizkörper (a) aufliegende Heizkörperabdeckung (b) vorgesehen ist, welche durch Querschlitze voneinander beabstandete Stege aufweist, wobei der Heizkörper (a) wenigstens eine Platte (a1) mit horizontalen und davon abgehenden vertikalen das Heizmedium führenden Kanälen (a2, a3) aufweist, **dadurch gekennzeichnet, dass** das Befestigungsmittel aus einem auf wenigstens zwei Stegen der Heizkörperabdeckung (b) aufliegendem Kopfteil (1.1, 2.1, 3.1, 4.1) besteht mit einem davon senkrecht nach unten abgehenden Basisteil (1.2, 2.2, 3.2, 4.2) und vom Basisteil (1.2, 2.2, 3.2, 4.2) wenigstens zwei Schenkel (1.3, 1.4, 2.3, 2.4, 3.3, 3.4, 4.3, 4.4) ausgehen, wobei mindestens ein Schenkel (1.3, 1.4, 2.3, 2.4, 3.3, 3.4, 4.3, 4.4) eine den oberen horizontalen Sammelkanal (a2) von unten zwischen zwei vertikalen Kanälen (a3) hintergreifende Nase (1.5, 2.5, 3.5, 4.5) aufweist.

2. Heizkörper nach Anspruch 1, **dadurch gekennzeichnet, dass** an beiden Schenkeln (1.3, 1.4, 2.3, 2.4, 3.3, 3.4, 4.3, 4.4) Nasen (1.5, 2.5, 3.5, 4.5) angeordnet sind.

3. Heizkörper nach den Ansprüchen 1 und 2, **dadurch gekennzeichnet, dass** sich zwischen Basisteil (2.2, 4.2) und Schenkeln (2.3, 2.4, 4.3, 4.4) eine gelenkartige Verjüngung (2.6, 4.6) befindet.

4. Heizkörper nach einem der oben genannten Ansprüche, **dadurch gekennzeichnet, dass** das Kopfteil (1.1, 2.1, 3.1, 4.1) Mittel zur Stabilisierung und Verdrehsicherung aufweist.

5. Heizkörper nach Anspruch 4, **dadurch gekennzeichnet, dass** die Mittel zu Stabilisierung und Verdrehsicherung am Kopfteil (1.1, 2.1, 3.1, 4.1) angeordnete nach unten zeigende Fortsätze und/oder Stege und /oder Punktauflagen (1.1.1, 1.1.2, 2.1.1, 2.1.2, 3.1.1, 3.1.2, 4.1.1, 4.1.2) sind.

6. Heizkörper nach einem der oben genannten Ansprüche, **dadurch gekennzeichnet, dass** das Kopfteil (1.1, 2.1, 3.1) formschlüssig und/oder kraftschlüssig auf den Stegen der Heizkörperabdeckung (b) aufliegt.

7. Heizkörper nach einem der oben genannten Ansprüche, **dadurch gekennzeichnet, dass** es eine Schnappverbindung mit der Heizkörperabdeckung (b) und/oder dem Heizkörper (a) ermöglicht.

8. Heizkörper nach einem der oben genannten Ansprüche, **dadurch gekennzeichnet, dass** die Schnappverbindung lösbar ist.

9. Heizkörper nach einem der oben genannten Ansprüche, **dadurch gekennzeichnet, dass** es einstückig aus Kunststoff gefertigt ist.

## Claims

1. Heating body with a cover and at least one associated securing means, wherein the securing means is provided for a heating body cover (b) that is mounted on the heating body (a) and includes webs that are spaced apart by transverse slots, wherein the heating body (a) has at least one plate (a1) with channels that guide the heat medium, said channels being horizontal with vertical channels branching therefrom, **characterized in that** the securing means comprises a head part (1.1, 2.1, 3.1, 4.1) that is mounted on at least two webs of the heating body cover (b) with a base part (1.2, 2.2, 3.2, 4.2) that extends at right angles downwards from said head part and at least two portions (1.3, 1.4, 2.3, 2.4. 3.3, 3.4, 4.3, 4.4) extend out from the base part (1.2, 2.2, 3.2, 4.2), wherein at least one portion (1.3, 1.4, 2.3, 2.4. 3.3, 3.4, 4.3, 4.4) has a projection (1.5, 2.5, 3.5, 4.5) that engages behind the upper horizontal collecting channel (a2) from below between two vertical channels (a3).

2. Heating body according to Claim 1, **characterized in that** projections (1.5, 2.5, 3.5, 4.5) are positioned on both portions (1.3, 1.4, 2.3, 2.4. 3.3, 3.4, 4.3, 4.4).

3. Heating body according to Claims 1 and 2, **characterized in that** a joint-like tapering (2.6, 4.6) is situated between base part (2.2, 4.2) and portions (2.3, 2.4, 4.5, 4.4).

4. Heating body according to one of the abovementioned claims, **characterized in that** the head part (1.1, 2.1, 3.1, 4.1) has means for stabilising and protecting against rotation.

5. Heating body according to Claim 4, **characterized in that** the means for stabilising and protecting against rotation are extensions and/or webs and/or point supports (1.1.1, 1.1.2, 2.1.1, 2.1.2, 3.1.1, 3.1.2, 4.1.1, 4.1.2) situated on the head part (1.1, 2.1, 3.1, 4.1).

6. Heating body according to one of the abovementioned claims, **characterized in that** the head part (1.1, 2.1, 3.1) is mounted on the webs of the heating body cover (b) in a positive locking manner and/or in a friction locking manner.

7. Heating body according to one of the abovementioned claims, **characterized in that** a snap-type connection to the heating body cover (b) and/or the heating body (a) is possible.

8. Heating body according to one of the abovementioned claims, **characterized in that** the snap-type connection is detachable.

9. Heating body according to one of the abovementioned claims, **characterized in that** said heating body is produced in one piece from plastics material.

## Revendications

1. Corps de chauffe avec un recouvrement et au moins un moyen de fixation afférent, le moyen de fixation étant prévu pour un recouvrement de corps de chauffe (b) reposant sur le corps de chauffe (a), qui présente des nervures espacées les unes des autres par des fentes transversales, le corps de chauffe (a) présentant au moins une plaque (a1) avec des canaux (a2, a3) horizontaux, verticaux, guidant le fluide de chauffage, et partant de celle-ci, **caractérisé en ce que** le moyen de fixation se compose d'une partie de tête (1.1, 2.1, 3.1, 4.1) reposant sur au moins deux nervures du recouvrement de corps de chauffe (b) avec une partie de base (1.2, 2.2, 3.2, 4.2) partant perpendiculairement de celle-ci vers le bas et de la partie de base (1.2, 2.2, 3.2, 4.2) partent au moins deux branches (1.3, 1.4, 2.3, 2.4, 3.3, 3.4, 4.3, 4.4), au moins une branche (1.3, 1.4, 2.3, 2.4, 3.3, 3.4, 4.3, 4.4) présentant un nez (1.5, 2.5, 3.5, 4.5) venant en prise derrière le canal collecteur (a2) horizontal, supérieur par le bas entre deux canaux (a3) verticaux.

2. Corps de chauffe selon la revendication 1, **caractérisé en ce que** des nez (1.5, 2.5, 3.5, 4.5) sont disposés sur les deux branches (1.3,1.4, 2.3, 2.4, 3.3, 3.4, 4.3, 4.4).

3. Corps de chauffe selon les revendications 1 et 2, **caractérisé en ce qu'**une rétrécissement (2.6, 4.6) de type articulation se trouve entre la partie de base (2.2, 4.2) et les branches (2.3, 2.4, 4.3, 4.4).

4. Corps de chauffe selon l'une quelconque des revendications précédentes, **caractérisé en ce que** la partie de tête (1.1, 2.1, 3.1, 4.1) présente des moyens de stabilisation et de blocage à la torsion.

5. Corps de chauffe selon la revendication 4, **caractérisé en ce que** les moyens de stabilisation et de blocage à la torsion sont des prolongements et/ou des nervures et/ou des appuis ponctuels (1.1.1, 1.1.2, 2.1.1, 2.1.2, 3.1.1, 3.1.2, 4.1.1, 4.1.2) dirigés vers le bas, disposés sur la partie de tête (1.1, 2.1, 3.1, 4.1).

6. Corps de chauffe selon l'une quelconque des revendications précédentes, **caractérisé en ce que** la partie de tête (1.1, 2.1, 3.1) repose par complémentarité de forme et/ ou à force sur les nervures du recouvrement de corps de chauffe (b).

7. Corps de chauffe selon l'une quelconque des revendications précédentes, **caractérisé en ce qu'**il permet un assemblage à enclenchement avec le recouvrement de corps de chauffe (b) et/ ou le corps de chauffe (a).

8. Corps de chauffe selon l'une quelconque des revendications précédentes, **caractérisé en ce que** l'assemblage à enclenchement est amovible.

9. Corps de chauffe selon l'une quelconque des revendications précédentes, **caractérisé en ce qu'**il est fabriqué d'un seul tenant en matière plastique.
